# EUROPÄISCHE PATENTSCHRIFT

(11) **EP 4 351 838 B1**
(45) Veröffentlichungstag und Bekanntmachung des Hinweises auf die Patenterteilung: **30.07.2025**
(21) Anmeldenummer: 22729428.7
(22) Anmeldetag: 04.05.2022
(51) Int. Cl.: B25B 27/10

(54) **PRESSAPPARAT**
PRESS ASSEMBLY
ENSEMBLE PRESSE

(30) Priorität: 19.05.2021 DE 102021112976
(43) Veröffentlichungstag der Anmeldung: 17.04.2024
(73) Patentinhaber: Rothenberger AG, 65779 Kelkheim (DE)
(72) Erfinder: BODE, Olaf, 65618 Selters (DE)
(86) Internationale Anmeldenummer: PCT/DE2022/000046
(87) Internationale Veröffentlichungsnummer: WO 2022/242785

(56) Entgegenhaltungen:
- EP-A1- 3 639 941
- EP-A1- 3 639 942
- US-A1- 2004 227 346

## Beschreibung

Die vorliegende Offenbarung betrifft einen Pressapparat in der Art eines Sets mit einer Antriebsvorrichtung und mehreren daran alternativ anschließbaren verschiedenartigen Presswerkzeugen. Ferner betrifft die vorliegende Offenbarung eine Pressmaschine als Zusammenbau der Antriebsvorrichtung mit einem angeschlossenen Presswerkzeug. Das Dokument EP 3 639 942 A1 zeigt ein Set nach dem Oberbegriff von Anspruch 1.

Pressmaschinen kommen hauptsächlich in der Sanitär- und Heizungsinstallation zum Einsatz und dienen beispielsweise zum radialen Verpressen von Rohrverbindungen. Die Pressmaschinen bestehen üblicherweise aus einem Presswerkzeug und einer daran angeschlossenen Antriebsvorrichtung, durch welche das Presswerkzeug betätigt wird, um einen Pressvorgang auszuführen. Die Antriebsvorrichtung hat üblicherweise an einem vorderen Ende einen Anschluss für das Presswerkzeug und dahinter ist eine Grifffläche vorgesehen, um die Pressmaschine während des Pressens in der Hand halten zu können.

Die Pressmaschinen werden häufig in einem Set, also einer Zusammenstellung, mit mehreren verschiedenartigen Presswerkzeugen angeboten. Typische Sets umfassen eine Pressmaschine in der Zusammenstellung mit mehreren Presszangen unterschiedlicher Maulweite. Mitunter enthalten die Sets weitere für den Anwendungsfall nützliche Werkzeuge oder Ergänzungen. Dadurch kann die Pressmaschine für einen weiten Bereich von unterschiedlichen Rohrdurchmessern genutzt werden, indem je nach Anwendungsfall die Antriebsvorrichtung mit dem passenden Presswerkzeug bestückt wird. Beispiele für solche Sets sind aus dem Produktkatalog 2012/2013 der Rothenberger Werkzeuge GmbH, Seiten 100 bis 103, bekannt.

Aufgrund des Gewichts des Presswerkzeugs sind die Pressmaschinen häufig in einem unerwünschten Maße kopflastig, wenn sie an der Grifffläche gehalten werden. Dies kann unter Umständen das Arbeiten mit der Pressmaschine erschweren.

Somit kann ein Bedarf gesehen werden, wenigstens für einzelne Presswerkzeugen eines Sets des eingangs genannten Art die Kopflastigkeit der Pressmaschine auf ein gewünschtes Maß zu reduzieren oder gar ganz zu vermeiden.

Die Aufgabe wird prinzipiell mit einem Set gelöst, welches die Merkmale des Anspruches 1 aufweist. Zur Lösung der Aufgabe wird ferner eine Pressmaschine mit den Merkmalen des Anspruches 13 vorgeschlagen. Vorteilhafte Ausführungsformen und/oder Ausgestaltungen und/oder Aspekte der prinzipiellen Lösung ergeben sich aus den Unteransprüchen, der nachfolgenden Beschreibung und den Figuren.

Nach einem Aspekt wird ein Set mit oder bestehend aus einer Antriebsvorrichtung und wenigstens zwei daran alternativ anschließbaren Presswerkzeugen vorgeschlagen. Beispielsweise sind die Presswerkzeuge zueinander unterschiedlich. Beispielsweise haben die Presswerkzeuge unterschiedliche Maulweite. Beispielsweise sind die Presswerkzeuge zum radialen Verpressen von Rohren bzw. Rohrverbindungen ausgebildet. Beispielsweise sind die Presswerkzeuge ausgebildet, um Rohre bzw. Rohrleitungen bei der Sanitär- und Heizungsinstallation zu verpressen. Eine Pressmaschine ist beispielsweise gebildet, wenn an die Antriebsvorrichtung eines der alternativ anschließbaren Presswerkzeuge aus dem Set angeschlossen ist.

Bei der Antriebsvorrichtung kann es sich um eine Handvorrichtung handeln. Eine solche Antriebsvorrichtung weist bevorzugt eine Grifffläche auf, beispielsweise handgeführt und/oder handgehalten zu werden. Dadurch ist eine Benutzung der Pressmaschine ermöglicht, indem sie von einem Benutzer in der Hand gehalten wird und/oder von Hand geführt wird. Beispielsweise ist die Grifffläche an einem Handgriff ausgebildet. Beispielsweise ist die Grifffläche an einem Gehäuse der Antriebsvorrichtung ausgebildet.

Die Antriebsvorrichtung umfasst insbesondere ein Anschlussteil zum Anschließen einer der Presswerkzeuge. Insbesondere ist das Anschlussteil angrenzend an die Grifffläche oder beabstandet zu der Grifffläche angeordnet. Die Antriebsvorrichtung umfasst insbesondere ferner einen Rollenstößel zum Betätigen der angeschlossenen Presswerkzeuge. Beispielsweise handelt es sich bei der Antriebsvorrichtung um eine elektrohydraulische oder elektromotorische Antriebsvorrichtung. In diesem Fall wird der Rollenstößen elektrohydraulisch oder elektromotorisch angetrieben. Grundsätzlich kann es sich bei der Antriebsvorrichtung auch um eine manuelle Antriebsvorrichtung handeln. In diesem Fall wird das angeschlossene Presswerkzeug manuell betätigt.

Insbesondere ist das Anschlussteil vorne an der Antriebsvorrichtung angeordnet. Insbesondere weist das Anschlussteil weist eine Steckaufnahme auf. Insbesondere ist die Steckaufnahme in Einsteckrichtung gesehen, der Grifffläche vorgeschaltet. Insbesondere ist in die Steckaufnahme ein anzuschließendes Presswerkzeug, insbesondere eines der Presswerkzeuge des Sets, einschiebbar. Insbesondere ist das anzuschließende Presswerkzeug von vorne der Antriebsvorrichtung in die Steckaufnahme einschiebbar. Insbesondere weist das Anschlussteil ferner eine Koppelstelle auf, um eine Kraftkopplung des Anschlussteiles mit dem in die Steckaufnahme eingebrachten Presswerkzeug zu bewirken. Beispielsweise nutzen die Presswerkzeuge alle die eine Koppelstelle.

Bei einer Ausführungsform sind an dem Anschlussteil wenigstens zwei Tiefenanschläge in unterschiedlicher Tiefe der Steckaufnahme vorgesehen. Insbesondere sind ferner die Presswerkzeuge jeweils für einen der Tiefenanschläge ausgebildet, insbesondere jeweils nur für einen der Tiefenanschläge ausgebildet. Beispielsweise weisen die Presswerkzeuge jeweils einen Gegenanschlag für den jeweils zugehörigen Tiefenanschlag auf, beispielsweise um bei einem Einschieben in die Steckaufnahme gegen den zugehörigen Tiefenanschlag in Kontakt zu gelangen.

Dadurch ist die eines der Presswerkzeuge gegenüber der anderen der Presswerkzeuge tiefer in die Steckaufnahme eingesteckt, liegt also näher an der Grifffläche, wenn der jeweils zugehörige Tiefenanschlag erreicht ist. Die vorgeschlagene Maßnahme ermöglicht zumindest für einzelne der Presswerkzeuge, den Schwerpunkt der Pressmaschine zur Grifffläche hin zu verschieben und damit die Kopflastigkeit der Pressmaschine zu reduzieren, wenn nicht sogar ganz zu vermeiden. Ferner ist es ermöglicht, den Schwerpunkt der Pressmaschine für das jeweils anschließbare Presswerkzeug individuell festzulegen. Dazu ist lediglich der jeweils zugehörige Tiefenanschlag in einer entsprechenden Tiefe der Steckaufnahme anzuordnen.

Unter dem Begriff "Presswerkzeug" ist in der vorliegenden Beschreibung jegliche Art von Pressenköpfen zu verstehen, welche an die Antriebsvorrichtung angeschlossen werden können und unmittelbar zum Verpressen von Rohrverbindungen oder zur Kraftübertragung auf Werkzeugen für diesen Zweck geeignet sind. Dies umfasst insbesondere Presszangen, Zwischenzangen für Pressringe und sog. Zugbacken für Pressschlingen.

Unter dem Begriff "Tiefenanschlag" ist in der vorliegenden Beschreibung insbesondere ein Anschlag zu verstehen, der die Einstecktiefe des Presswerkzeugs in der Steckaufnahme begrenzt. Dazu ist der Tiefenanschlag in einer Tiefe der Steckaufnahme angeordnet. Die Tiefe umfasst grundsätzlich auch einen Wert von Null oder im Wesentlichen von Null. Es ist beispielsweise der Fall umfasst, dass der Tiefenanschlag durch den Rand der Einstecköffnung der Steckaufnahme, also durch die Öffnungsberandung der Steckaufnahme, gebildet ist.

Bei den Presswerkzeugen ist jeweils eine mit der Koppelstelle wirkverbindbare Gegenkoppelstelle vorgesehen, welche beispielsweise in einem Abstand zu dem vorgesehenen Gegenanschlag vorliegt. An der Koppelstelle und der Gegenkoppelstelle ist beispielsweise jeweils eine Bolzenaufnahme für einen Haltebolzen ausgebildet, um darüber die Kraftkoppelung des in die Steckaufnahme eingesteckten Presswerkzeugs mit dem Anschlussteil zu erreichen. Beispielsweise ist die Bolzenaufnahme als Bohrung ausgebildet oder weist eine Bohrung auf, beispielsweise um darin den Haltebolzen einzustecken oder durchzustecken. Beispielsweise nutzen die Presswerkzeuge alle den einen Haltebolzen, um an dem Anschlussteil fixiert bzw. festgelegt zu sein.

Bei der Antriebsvorrichtung sind nach einer Ausführungsform die Tiefenanschläge gegenüber der Koppelstelle jeweils in einem Abstand angeordnet, insbesondere in einem vorgegebenen Abstand angeordnet, welcher dem Abstand zwischen dem Gegenanschlag und der Gegenkoppelstelle des jeweils zugehörigen Presswerkzeugs entspricht. Dadurch ist ein in der Handhabung einfaches Anschließen des jeweiligen Presswerkzeugs an die Antriebsvorrichtung begünstigt. Dies ist dadurch bewirkt, dass die Koppelstelle und die Gegenkoppelstelle zueinander in einer Kopplungsposition vorliegen, wenn das anzuschließende Presswerkzeug gegen den zugehörigen Tiefenanschlag in Kontakt gelangt, sich also das Presswerkzeug im eingesteckten Zustand befindet. Grundsätzlich kann der Abstand zwischen der Koppelstelle und einem der Tiefenanschläge einen Nullwert aufweisen. Dementsprechend kann der Abstand zwischen dem Gegenanschlag und der Gegenkoppelstelle des zugehörigen Presswerkzeugs einen Nullwert aufweisen.

Sofern zur Kraftkoppelung zwischen dem Presswerkzeug und dem Anschlussteil ein Haltebolzen genutzt ist und an der Koppelstelle und der Gegenkoppelstelle eine Bolzenaufnahme vorgesehen ist, befindet sich also bei Erreichen des besagten Tiefenanschlages das anzuschließende Presswerkzeug in einer solchen Einsteckposition in der Steckaufnahme, dass der Haltebolzen direkt in die Bolzenaufnahme gebracht werden kann. Sofern die Bolzenaufnahme beispielsweise eine Bohrung ist, liegen die Bohrungen an der Koppelstelle und der Gegenkoppelstelle fluchtend zueinander, so das der Haltebolzen beispielsweise ohne weitere Lageveränderung des Presswerkzeugs gegenüber dem Anschlussteil eingeschoben werden kann.

Eine weitere Ausführungsform besteht darin, dass das Anschlussteil zwei Schenkel umfasst, welche einen von vorzugsweise planparallelen Wänden begrenzten Spalt zwischen sich einschließen. Der Spalt kann eingerichtet sein, dass darin Hebelarme des angeschlossenen Presswerkzeugs einschwenkbar sind. Der Spalt kann einen Hohlraum bilden oder mit einem Hohlraum verbunden sein, in welchen der Rollenstößel einschiebbar ist, um das angeschlossene Presswerkzeug zu betätigen.

Insbesondere ist der Spalt zur Ausbildung der Steckaufnahme genutzt. Insbesondere sind die Tiefenanschläge an wenigstens einem der Schenkel angeordnet. Beispielsweise sind die Tiefenanschläge durch quer, insbesondere orthogonal zu den planparallelen Wänden angeordnete Anlageflächen gebildet. Dadurch ist eine einfache Realisierung der Tiefenanschläge begünstigt, da zur Ausbildung der Tiefenanschläge auf bereits vorhandene bauliche Strukturen des Anschlussteiles zurückgegriffen werden kann.

Bei einer weiteren Ausführungsform ist wenigstens einem der Tiefenanschläge ein Wandabschnitt wenigstens einer der planparallelen Wände zugeordnet, wobei durch den Wandabschnitt die Breite der Steckaufnahme, zumindest über einen Einsteckabschnitt, an die Dicke der dem zugeordneten Tiefenanschlag zugehörigen Presswerkzeug angepasst ist. Dadurch ist es ermöglicht, dass bei einem Einschieben in die Steckaufnahme das zugehörige Presswerkzeug gegen den zugeordneten Tiefenanschlag geführt wird. Diese Maßnahme zielt darauf ab, dass das anzuschließende Presswerkzeug beim Einschieben in die Steckaufnahme gegen den richtigen Tiefenanschlag, also den zugehörigen Tiefenanschlag, gelangt.

In diese Richtung geht auch die Maßnahme, dass den Tiefenanschlägen jeweils ein Wandabschnitt wenigstens einer der planparallelen Wände zugeordnet ist. Insbesondere ist durch den jeweiligen Wandabschnitt über einen Einsteckabschnitt, also einen sich in die Tiefe der Steckaufnahme erstreckenden Längenabschnitt, die Breite der Steckaufnahme an die Dicke der dem jeweils zugeordneten Tiefenanschlag zugehörigen Presswerkzeug angepasst. Dadurch ist es ermöglicht, dass bei einem Einschieben in die Steckaufnahme jeweils das zugehörige Presswerkzeug gegen den zugeordneten Tiefenanschlag geführt wird.

Für diesen Fall bietet es sich an, dass durch den jeweiligen Wandabschnitt die Steckaufnahme sich in Einsteckrichtung verjüngt, beispielsweise stufenweise verjüngt. Dadurch ist es ermöglicht, dass das jeweilige Presswerkzeug bis zu ihrem jeweils zugehörigen Tiefenanschlag über die gleiche Einstecköffnung in die Steckaufnahme eingeschoben werden kann.

Bei einer weiteren Ausführungsform sind die Tiefenanschläge paarweise an dem wenigstens einen Schenkel vorgesehen und die Tiefenanschläge wenigstens eines Paares sind an gegenüberliegenden längsseitigen Randbereichen des wenigstens einen Schenkels angeordnet. Dadurch ist eine positionsgenaue Anlage des anzuschließende Presswerkzeugs in der Steckaufnahme begünstigt, da das Presswerkzeug gegen das Paar von zugehörigen Tiefenanschlägen in Anlage gebracht wird. Einem seitlichen Verkippen des in der Steckaufnahme in Anlage gebrachten Presswerkzeugs ist auf diese Weise entgegengewirkt.

Beispielsweise ist der wenigstens eine Schenkel zumindest im Bereich seiner die Steckaufnahme begrenzenden Wandungen symmetrisch bezüglich einer quer, insbesondere orthogonal zu den planparallelen Wänden verlaufenden Mittelebene ausgeführt. Dadurch ist eine technisch einfache Herstellung der Paare von Tiefenanschlägen begünstigt.

Beispielsweise sind an dem anderen Schenkel wenigstens zwei weitere Tiefenanschläge vorgesehen, welche symmetrisch bezüglich der Mittelebene vorliegen. Auch dadurch ist eine Maßnahme getroffen, um eine positionsgenaue Anlage das anzuschließende Presswerkzeug in der Steckaufnahme zu erreichen. Denn bei einem Einschieben gelangt das anzuschließende Presswerkzeug in diesem Fall gegen den zugehörigen Tiefenanschlag des einen Schenkels und gegen den zugehörigen weiteren Tiefenanschlag des anderen Schenkels. Eine einfache Herstellung ist begünstigt, wenn nach einer weiteren Ausführungsform die beiden Schenkel zumindest im Bereich der Steckaufnahme spiegelsymmetrisch zueinander ausgebildet sind.

Eine weitere Ausführungsform besteht darin, dass bei einteiligen Presswerkzeugen und insbesondere bei Presszangen die Gegenkoppelstelle in einem Abstand zu dem Zangenmaul in der Weise angeordnet ist, dass mit kleiner werdender Maulweite der Zangenmäuler die Gegenkoppelstelle näher an dem jeweiligen Zangenmaul liegt. Dadurch ist zangenseitig eine Maßnahme getroffen, um mit dem Schwerpunkt der Pressmaschine möglichst nahe an die Grifffläche kommen.

Eine mögliche Ausführung wenigstes eines der anzuschließenden Presswerkzeuge ist eine Presszange, die zwei gegeneinander verschwenkbare Pressbacken umfasst, welche an wenigstens einer Verbindungslasche um eine Schwenkachse drehbar gelagert sind. Bevorzugt sind die Schwenkachsen zueinander achsparallel und liegen quer, insbesondere senkrecht zur Flächenseite der Verbindungslasche vor. Bevorzugt ist ferner die Gegenkoppelstelle durch eine Bohrung in der wenigstens einen Verbindungslasche gebildet und ein Flächenabschnitt der Stirnseite der wenigstens einen Verbindungslasche ist eingerichtet, den Gegenanschlag auszubilden. Bevorzugt ist der Flächenabschnitt der Stirnseite quer zur Flächenseite der Verbindungslasche verlaufend.

Bezüglich dieser Ausführung der Presszange kann es vorgesehen sein, dass in Richtung von der Bohrung zum Zangenmaul gesehen, der als Gegenanschlag nutzbare Flächenabschnitt vor der Mittelachse der Bohrung angeordnet ist. Dadurch ist zangenseitig eine weitere Maßnahme getroffen, um mit dem Schwerpunkt der Pressmaschine möglichst nahe an die Grifffläche kommen.

Ferner kann es vorgesehen sein, dass in Richtung der Schwenkachsen die Presswerkzeuge eine unterschiedliche Dicke aufweisen. Dadurch sind die Presswerkzeuge jeweils an die Breite der Steckaufnahme in demjenigen Bereich angepasst, welcher dem für das jeweilige Presswerkzeugs zugehörigen Tiefenanschlag zugeordnet ist. Die Presswerkzeuge sind also auch durch die unterschiedliche Dicke so angepasst, dass bei einem Einschieben in die Steckaufnahme die Presswerkzeuge jeweils nur gegen ihren zugehörigen Tiefenanschlag in Anlage gelangen können.

Bei einer weiteren Ausführungsform umfasst das Set drei an die Antriebsvorrichtung alternativ anschließbare Presswerkzeuge, beispielsweise mit unterschiedlicher Maulweite. Bevorzugt handelt es sich bei zwei der Presswerkzeuge um die vorstehend beschriebenen Presszangen. Ferner ist eine dritte Presszange vorgesehen. Dementsprechend ist an dem Anschlussteil der Antriebsvorrichtung ein dritter Tiefenanschlag vorgesehen. Bevorzugt weist die dritte Presszange einen Gegenanschlag für den dritten Tiefenanschlag und eine Gegenkoppelstelle für die Koppelstelle des Anschlussteiles aufweist.

Bei dieser Ausführungsform ist bezüglich der Antriebsvorrichtung der dritte Tiefenanschlag beispielsweise durch die Öffnungsberandung der Steckaufnahme gebildet. Bezüglich des dritten Presszange ist bevorzugt der Gegenanschlag gegenüber der Gegenkoppelstelle in einem Abstand angeordnet, der dem Abstand zwischen dem dritten Tiefenanschlag und der Koppelstelle an dem Anschlussteil entspricht.

Nach einem weiteren Aspekt wird eine Pressmaschine vorgeschlagen, welche eine Antriebsvorrichtung und eines der Presswerkzeuge aus dem vorstehend beschriebenen Set umfasst. Das Presswerkzeug ist gegen einen der Tiefenanschläge in die Steckaufnahme des Anschlussteiles eingeschoben und durch einen Haltebolzen unter Nutzung der Koppelstelle und an dem Anschlussteil fixiert, insbesondere befestigt.

Bei dem vorgeschlagenen Set ist an der Antriebsvorrichtung ein proprietärer Anschluss für Presswerkzeuge bereitgestellt. Beispielsweise ist dieser Anschluss spezifisch für mehrere Presswerkzeuge, welche daran alternativ angeschlossen werden können. Die bei dem Set umfassten Presswerkzeuge sind jeweils geeignet, an dem Anschluss spezifisch montiert zu werden.

Weitere Konzepte, Prinzipien, Einzelheiten und Merkmale ergeben sich aus der nachfolgenden Beschreibung mehrerer Ausführungsbeispiele mit Bezug auf die anhängenden Zeichnungen. darin zeigen:
- Fig. 1: eine mögliche Ausführungsform einer Pressmaschine zum radialen Verpressen von Rohrverbindungen in perspektivischer Darstellung,
- Fig. 2: die Antriebsvorrichtung der Pressmaschine gemäß der Figur 1 in einem vergrößerten Ausschnitt im Bereich eines Anschlussteils zum Anschließen eines Presswerkzeugs,
- Fig. 3, 4 und 5: Presswerkzeuge mit jeweils unterschiedlicher Maulweite in perspektivischer Darstellung.

Figur 1 zeigt - in schematischer Darstellung - eine mögliche Ausführungsform einer Pressmaschine 300, welche beispielsweise zum Verpressen von Rohren, Rohrverbindungen oder Fittings geeignet ist und beispielsweise in der Heizungs- oder Sanitärinstallation zum Einsatz kommt. Die Pressmaschine 300 umfasst eine Antriebsvorrichtung 100 und ein daran angeschlossenes Presswerkzeug, exemplarisch eine Presszange 200', welche durch die Antriebsvorrichtung 100 betätigbar ist.

Die Antriebsvorrichtung 100 kann als elektrohydraulische oder elektromotorische Antriebsvorrichtung 100 ausgebildet sein und demensprechend einen elektrohydraulischen oder elektromotorischen Antrieb umfassen. Beispielsweise umfasst die Antriebsvorrichtung 100 einen Rollenstößel 50, welcher von dem Antrieb angetrieben wird und auf die Presszange 200' eine Betätigungskraft ausübt. Beispielsweise weist der Rollenstößel 50 zwei vorzugsweise drehbar gelagerte Rollen 51, 52 auf, über welche die Betätigungskraft auf die Presszange 200' übertragen wird. Um die exemplarische Presszange 200' zu betätigen, ist der Rollenstößel 50 ausgebildet, eine Hubbewegung in Richtung gemäß Pfeil 53 auszuführen, welche beispielsweise in Richtung der Längsachse L der Antriebsvorrichtung 100 verläuft.

Bevorzugt ist die Antriebsvorrichtung 100 länglich, insbesondere stabförmig ausgebildet. Beispielsweise ist im Bereich eines hinteren Endes der Antriebsvorrichtung 100 ein vorzugsweise abnehmbarer bzw. austauschbarer elektrischer Energiespeicher 13, insbesondere ein Akkumulator, zur elektrischen Energieversorgung des Antriebes angeordnet. Dadurch kann die Pressmaschine 300 netzunabhängig betrieben werden. Die Antriebsvorrichtung 100 weist eine Grifffläche 10 auf, beispielsweise um bei einem Verpressen von einem Benutzer in der Hand gehalten und/oder von Hand geführt zu werden. Beispielsweise ist die Grifffläche 10 durch zumindest einen Abschnitt eines Gehäuses 11 gebildet, welches beispielsweise zylinderförmig ist und beispielsweise den elektromotorischen bzw. elektrohydraulischen Antrieb einhaust.

Bevorzugt weist die Antriebsvorrichtung 100 ferner ein Anschlussteil 30 auf, an welchem die Presszange 200' angeschlossen ist. Wie aus der Figur 1 ersichtlich ist, ist das Anschlussteil 30 vorne an der Antriebsvorrichtung 100 angeordnet und hat eine Aufnahme, insbesondere Steckaufnahme 31, welche in Einsteckrichtung gemäß Pfeil E gesehen, der Grifffläche 10 vorgeschaltet ist. In die Steckaufnahme 31 ist die Presszange 200' von vorne der Antriebsvorrichtung 100 eingeschoben. Bevorzugt verläuft die Einsteckrichtung (Pfeil E) in Richtung der Längsachse L der Antriebsvorrichtung 100. Bevorzugt ist die Einsteckrichtung (Pfeil E) entgegengesetzt zu der Richtung der Hubbewegung (Pfeil 53) des Rollenstößels 50 bei einer Betätigung der Presszange 200'.

Bevorzugt hat das Anschlussteil 30 eine Koppelstelle 32, um eine Kraftkopplung des Anschlussteils 30 mit der in die Steckaufnahme 31 eingebrachten Presszange, also der angeschlossenen Presszange 200', zu bewirken. Beispielsweise weist die Koppelstelle 32 eine Bolzenaufnahme 32.1 auf, in welche ein Haltebolzen 60 eingeführt ist, um auf diese Weise eine Kraftkopplung des Anschlussteiles 30 mit der in der Steckaufnahme 31 befindlichen Presszange 200' zu bewirken.

Figur 2 zeigt beispielhaft die Antriebsvorrichtung 100 der Figur 1 im Bereich des Anschlussteiles 30. Wie insbesondere daraus ersichtlich ist, weist das Anschlussteil 30 wenigstens zwei Tiefenanschläge 33, 34 auf, welche in unterschiedlicher Tiefe der Steckaufnahme 31 vorgesehen sind. Die Tiefenanschläge 33, 34 sind Bestandteile eines proprietären Anschlusses, um wenigstens zwei (in der Figur 2 nicht dargestellte) Presswerkzeuge, beispielsweise Presszangen mit unterschiedlicher Maulweite, alternativ anschließen zu können, wobei die Tiefenanschläge 33, 34 jeweils zu einem der Presswerkzeuge zugehörig sind. Dementsprechend sind die Presswerkzeuge bevorzugt nur für einen der Tiefenanschläge 33, 34 ausgebildet, um bei einem Einschieben in die Steckaufnahme 31 gegen den zugehörigen Tiefenanschlag 33 bzw. 34 in Kontakt zu gelangen.

Figuren 3 und 4 zeigen beispielhaft jeweils eine an die Antriebsmaschine 100 anschließbare Presszange 200, 200.1. Bei einer der Presszangen 200, 200.1, insbesondere der Presszange 200, handelt es sich um die angeschlossen Presszange 200' der Figur 1. Beispielsweise sind die Presszangen 200, 200.1 und die Antriebsvorrichtung 100 Bestandteile eines Sets.

In bekannter Art umfassen die Presszangen 200, 200.1 jeweils zwei gegeneinander verschwenkbare Pressbacken 2, 2' bzw. 2.1, 2.1', welche an wenigstens einer, vorzugsweise zwei Verbindungslaschen 3, 3' bzw. 3.1, 3.1' jeweils um eine Schwenkachse 4 bzw. 4' bzw. 4.1 bzw. 4.1' drehbar gelagert sind. Bevorzugt sind die Pressbacken 2, 2' bzw. 2.1, 2.1' zwischen den Verbindungslaschen 3, 3' bzw. 3.1, 3.1' angeordnet. Bevorzugt sind die Schwenkachsen 4, 4' bzw. 4.1, 4.1' zueinander achsparallel. Bevorzugt verlaufen die Schwenkachsen 4, 4' bzw. 4.1, 4.1' quer, insbesondere senkrecht zur Flächenseite 5 der Verbindungslaschen 3, 3' bzw. 3.1, 3.1'.

Bevorzugt bilden die Pressbacken 2, 2' bzw. 2.1, 2.1' ein Zangenmaul 230 bzw. 230.1 für das zu verpressende Werkstück, insbesondere den zu verpressenden Rohrfitting. Durch Verschwenken der Pressbacken 2, 2' bzw. 2.1, 2.1' relativ zueinander kann das Zangenmaul 230, 230.1 von einer Offenstellung, in der das zu verpressende Werkstück aufgenommen werden kann, in eine geschlossene Einstellung gebracht werden. Bevorzugt sind die Presszangen 200, 200.1 hinsichtlich der Maulweite ihres Zangenmauls 230 bzw. 230.1 unterschiedlich. Unter der "Maulweite" ist insbesondere die Größe des Zangenmauls 230 bzw. 230.1 in der Geschlossenstellung bzw. Pressstellung zu verstehen.

Bevorzugt hat die jeweilige Presszange 200 bzw. 200.1 einen Gegenanschlag 210 bzw. 210.1 für den jeweils zugehörigen Tiefenanschlag 33 bzw. 34 der Antriebsmaschine 100. Bevorzugt hat die jeweilige Presszange 200 bzw. 200.1 eine Gegenkoppelstelle 220 bzw. 220.1 für die Koppelstelle 32 an dem Anschlussteil 30 der Antriebsvorrichtung 100. Die Position des jeweiligen Gegenanschlages 210 bzw. 210.1 ist im Hinblick auf die Position der jeweiligen Gegenkoppelstelle 220 bzw. 220.1 bei den Presszangen 200 bzw. 200.1 unterschiedlich. Danach ist bei der Antriebsvorrichtung 100 bevorzugt die jeweilige Tiefe des zugehörigen Tiefenanschlages 33 bzw. 34 ausgerichtet.

Beispielsweise sind bei der Antriebsvorrichtung 100 die Tiefenanschläge 33, 34 gegenüber der Koppelstelle 32 jeweils in einem solchen Abstand angeordnet, der dem Abstand zwischen dem Gegenanschlag 210 bzw. 210.1 und der Gegenkoppelstelle 220 bzw. 220.1 der jeweils zugehörigen Presszange 200 bzw. 200.1 entspricht. Dadurch nutzen die Presszangen 200, 200.1 im eingesteckten Zustand zwar den jeweils zugehörigen Tiefenanschlag 33 bzw. 34, liegen aber mit ihrer Gegenkoppelstelle 220 bzw. 220.1 jeweils in gleicher Position gegenüber dem Anschlussteil 30 bzw. der Koppelstelle 32. Auf diese Weise können die Presszangen 200, 200.1 von dem gleichen Koppelelement, insbesondere Haltebolzen 60, an dem Anschlussteil 30 fixiert werden, wobei jeweils die Koppelstelle 32 des Anschlussteiles 30 genutzt ist. Bevorzugt ist an dem Haltebolzen 60 ein Betätigungselement 61 drehfest angeordnet, um ein Herausbewegen des Haltebolzens 60 aus seiner Koppelposition zu bewirken.

Wie insbesondere aus der Figur 2 ersichtlich ist, kann das Anschlussteil 30 zwei Schenkel 36, 37 umfassen. Bevorzugt erstrecken sich die Schenkel 36, 37 mit ihrer Längserstreckung in Richtung der Längserstreckung der Antriebsvorrichtung 100. Bevorzugt sind die Schenkel 36, 37 mit einem längsseitigen Ende der Grifffläche 11 zugewandt. Bevorzugt ist das gegenüberliegende längsseitige Ende der Schenkel 36, 37 ein freies Ende, welches beispielsweise den Kopf der Antriebsvorrichtung 100 bildet. Bevorzugt verlaufen die Schenkel 36, 37 in Richtung ihrer jeweiligen Längserstreckung parallel zueinander.

Bevorzugt schließen die Schenkel 36, 37 einen von vorzugsweise planparallelen Wänden 38, 39 begrenzten Spalt 40 zwischen sich ein. Bevorzugt ist der Spalt 40 eingerichtet, dass Hebelarme der angeschlossenen Presszange 200' einschwenkbar sind (Figur 1). Bevorzugt ist der Spalt 40 mit einem Hohlraum verbunden oder weist einen Hohlraum auf, in welchen der die Rollen 51, 52 des Rollenstößels 50 aufgenommen sind und verschiebbar sind, um die angeschlossene Presszange 200' zu betätigen.

Bevorzugt ist der Spalt 40 zumindest teilweise zur Ausbildung der Steckaufnahme 31 genutzt. Bevorzugt sind die Tiefenanschläge 33, 34 wenigstens an einem der Schenkel 36, 37, beispielsweise an dem Schenkel 36, angeordnet. Bevorzugt sind die Tiefenanschläge 33, 34 durch Anlageflächen gebildet, welche quer, insbesondere orthogonal zu den planparallelen Wänden 38, 39 verlaufen. Bevorzugt ist den Tiefenanschlägen 33, 34 jeweils ein Wandabschnitt 41 bzw. 42 wenigstens einer der planparallelen Wände 38, 39 zugeordnet.

Bevorzugt ist durch den jeweiligen Wandabschnitt 41 bzw. 42 die Breite der Steckaufnahme 31 an die Dicke D der dem jeweils zugeordneten Tiefenanschlag 33 bzw. 34 zugehörigen Presszange 200 bzw. 200.1 (Figuren 3 und 4) angepasst, um bei einem Einschieben in die Steckaufnahme 31 die zugehörige Presszange 200 bzw. 200.1 gegen den zugeordneten Tiefenanschlag 33 bzw. 34 zu führen. Bevorzugt ist durch den jeweiligen Wandabschnitt 41 bzw. 42 die Steckaufnahme 31 derart ausgebildet, dass die Steckaufnahme 31 sich in Einsteckrichtung gemäß Pfeil E verjüngt, insbesondere stufenweise verjüngt.

Wie ferner aus der Figur 2 ersichtlich ist, können die Tiefenanschläge 33, 34 paarweise an dem einen Schenkel 36 vorgesehen sein. Bevorzugt sind an den Presszangen 200, 200.1 der Gegenanschlag 210 bzw. 210.1 und ein weiterer Gegenanschlag 210' bzw. 210.1' vorgesehen, welche ein entsprechendes Gegenpaar bilden. Bezüglich eines Paares der Tiefenanschläge 33, 33' oder bezüglich wenigstens zweier Paare der Tiefenanschläge 33, 33' und 34, 34' sind die Tiefenanschläge 33, 33' bzw. 33, 33', 34, 34' jeweils beispielsweise an gegenüberliegenden längsseitigen Randbereichen des wenigstens einen Schenkels 36 angeordnet.

Zwischen den Randbereichen mit den Paaren von Tiefenanschlägen 33, 33' und 34, 34' kann eine Vertiefung 44 ausgebildet sein oder die gegenüberliegenden Randbereiche mit den Paaren von Tiefenanschlägen 33, 33' und 34, 34' sind gegenüber einem dazwischenliegenden Zwischenabschnitt erhaben ausgebildet. Beispielsweise ist die Vertiefung 44 oder der Zwischenabschnitt derart eingerichtet, dass ein Laschenabschnitt 8 der Presszange 200 bzw. 200.1 (Figuren 3 und 4) darin aufgenommen werden kann, wenn die Presszange 200 bzw. 200.1 in die Steckaufnahme 31 der Antriebsvorrichtung 100 eingeschoben wird.

Bevorzugt sind auch an dem anderen Schenkel 37 wenigstens zwei weitere Tiefenanschläge 33.1, 34.1 vorgesehen, welche den Tiefenanschlägen 33, 34 des Schenkels 36 entsprechen. Beispielsweise sind in diesem Fall die beiden Schenkel 36, 37 zumindest im Bereich der Steckaufnahme 31 spiegelsymmetrisch zueinander ausgebildet. Im Falle des Einsteckens einer der exemplarischen Presszangen 200, 200.1 in die Steckaufnahme 31 des Anschlussteils 30 gelangt somit die eingeschobene Presszange 200 bzw. 200.1 sowohl gegen den zugehörigen Tiefenanschlag 33 bzw. 34 des einen Schenkels 36 als auch gegen den zugehörigen Tiefenanschlage 33.1 bzw. 34.1 des anderen Schenkels 37.

Wie aus den Figuren 3 und 4 ersichtlich ist, ist bei den exemplarischen Presszangen 200, 200.1 die Gegenkoppelstelle 220 bzw. 220.1 beispielsweise in einem Abstand zu dem Zangenmaul 230 bzw. 230.1 in der Weise angeordnet, dass mit kleiner werdender Maulweite der Zangenmäuler 230, 230.1 die Gegenkoppelstelle 230 bzw. 230.1 näher an dem jeweiligen Zangenmaul 230 bzw. 230.1 liegt. Wie aus den Figuren 3 und 4 ferner ersichtlich ist, ist bei den Presszangen 200, 200.1 an der jeweiligen Gegenkoppelstelle 220 bzw. 220.1 eine Bolzenaufnahme für den Haltebolzen 60 (Figuren 1 und 2) vorgesehen.

Bevorzugt ist die Bolzenaufnahme durch eine Bohrung 6 in der wenigstens einen Verbindungslasche 3 bzw. 3.1 gebildet. Bevorzugt weist auch die andere, gegenüberliegende Verbindungslasche 3' bzw. 3.1' eine (in den Figuren 3 und 4 nicht sichtbare, jedoch in Figur 5 sichtbare) Bohrung 6' auf, welche beispielsweise mit der Bohrung 6 der Verbindungslasche 3 bzw. 3.1 fluchtend ist.

Bevorzugt ist bei den Presszangen 200, 200.1 ein Flächenabschnitt 7 der Stirnseite der einen Verbindungslasche 3 bzw. 3.1 eingerichtet, den Gegenanschlag 210 bzw. 210.1 auszubilden. Bevorzugt ist, in Richtung von der Bohrung 6 zum Zangenmaul 230 bzw. 230.1 gesehen, der als Gegenanschlag nutzbare Flächenabschnitt 7 vor der Mittelachse der Bohrung 6 angeordnet. Bevorzugt ist ein weiterer Flächenabschnitt 7' der Stirnseite der wenigstens einen Verbindungslasche 3 bzw. 3.1 eingerichtet, den weiteren Gegenanschlag 210' bzw. 210.1' auszubilden.

Bevorzugt ist, in Richtung von der Bohrung 6 zum Zangenmaul 230 bzw. 230.1 gesehen, der als Gegenanschlag nutzbare weitere Flächenabschnitt 7' vor der Mittelachse der Bohrung 6 angeordnet. Sofern das Anschlussteil 30 der Antriebsvorrichtung 100 auch an dem anderen Schenkel 37 Tiefenanschläge 33.1, 34.1 aufweist, können an der anderen Verbindungslasche 3' bzw. 3.1' entsprechende Gegenanschläge vorgesehen sein.

Bevorzugt dient die Flächenseite 5 der Verbindungslaschen 3, 3' bzw. 3.1, 3.1' als Gegenführung für den zugehörigen Wandabschnitt 41 bzw. 42 der Steckaufnahme 31 der Antriebsvorrichtung 100. Bevorzugt weisen in Richtung der Schwenkachsen 4, 4' bzw. 4.1, 4.1' die Presszangen 200, 200.1 eine unterschiedliche Dicke D auf, wobei sich die Dicke D zumindest auf den in die Steckaufnahme 31 der Antriebsvorrichtung 100 einsteckbaren Bereich bezieht und beispielsweise durch Flächenseiten 5 der einander gegenüberliegenden Verbindungslaschen 3, 3' bzw. 3.1, 3.1' gebildet ist.

Figur 5 zeigt eine weitere Presszange 200.2, welche alternativ zu den Presszangen 200, 200.1 an die Antriebsvorrichtung 100 angeschlossen werden kann. Die Presszange 200.2 hat entsprechend den Presszangen 200 und 200.1 ein Zangenmaul 230.2, zwei Pressbacken 2.2, 2.2', wenigstens eine, vorzugsweise zwei Verbindungslaschen 3.2, 3.2', zwei Schwenkachsen 4.2, 4.2' und eine Gegenkoppelstelle 220.2 für die Koppelstelle 32 der Antriebsvorrichtung 100. Die Presszange 200.2 hat gegenüber den Presszangen 200 und 200.1 die größten Abmessungen und insofern auch die größte Maulweite.

Aufgrund der Abmessungen der weiteren Presszange 200.2 ist an dem Anschlussteil 30 ein dritter Tiefenanschlag 35 vorgesehen, welcher durch die Öffnungsberandung 31.1 der Steckaufnahme 31 gebildet ist. Bevorzugt handelt es sich bei der Öffnungsberandung 31.1 um die Berandung an der vorderen Stirnseite der Steckaufnahme 31 bzw. des Anschlussteiles 30. Bevorzugt weist die weitere Presszange 200.2 einen Gegenanschlag 210.2 für den dritten Tiefenanschlag 35 auf.

Um bei einem Einschieben der dritten Presszange 200.2 in die Steckaufnahme 31 den Gegenanschlag 210.2 der dritten Presszange 200.2 gegen den dritten Tiefenanschlag 35 in Anlage zu bringen, ist der Gegenanschlag 210.2 gegenüber der Gegenkoppelstelle 220.2 in einem solchen Abstand angeordnet, welcher dem Abstand zwischen dem dritten Tiefenanschlag 35 und der Koppelstelle 32 an dem Anschlussteil 30 entspricht. Bevorzugt ist der dritte Tiefenanschlag 35 an einem der Schenkel 36, 37, insbesondere dem Schenkel 36, angeordnet bzw. ausgebildet. Grundsätzlich kann auch an dem anderen Schenkel 37 ein entsprechender Tiefenanschlag 35.1 angeordnet bzw. ausgebildet sein.

### Bezugszeichenliste

- 2,: Pressbacke
- 2.1,: Pressbacke
- 2.2, 2.2': Pressbacke
- 3, 3' 4,: Verbindungslasche
- 2' 2.1' 3.1, 3.1': Verbindungslasche
- 3.2, 3.2': Verbindungslasche
- 4': Schwenkachse
- 4.1, 4.1': Schwenkachse
- 4.2, 4.2': Schwenkachse
- 5: Flächenseite
- 6, 6': Bohrung
- 7, 7': Flächenabschnitt
- 8: Laschenabschnitt
- 10: Grifffläche
- 11: Gehäuse
- 13: Energiespeicher
- 30: Anschlussteil
- 31: Steckaufnahme
- 31.1: Öffnungsberandung
- 32: Koppelstelle
- 32.1: Bolzenaufnahme
- 33, 33': Tiefenanschlag
- 33.1: Tiefenanschlag
- 34, 34': Tiefenanschlag
- 34.1: Tiefenanschlag
- 35, 35.1: Tiefenanschlag
- 36: Schenkel
- 37: Schenkel
- 38: Wand
- 39: Wand
- 40: Spalt
- 41: Wandabschnitt
- 42: Wandabschnitt
- 44: Vertiefung
- 50: Rollenstößel
- 51: Rolle
- 52: Rolle
- 53: Pfeil
- 60: Haltebolzen
- 61: Betätigungselement
- 100: Antriebsvorrichtung
- 200: Presszange
- 200.1: Presszange
- 200.2: Presszange
- 200': angeschlossene Presszange
- 210, 210': Gegenanschlag
- 210.1, 210.1': Gegenanschlag
- 210.2: Gegenanschlag
- 220: Gegenkoppelstelle
- 220.1: Gegenkoppelstelle
- 220.2: Gegenkoppelstelle
- 230: Zangenmaul
- 230.1: Zangenmaul
- 230.2: Zangenmaul
- 300: Pressmaschine
- E: Pfeil
- D: Dicke
- L: Längsachse

## Patentansprüche

1. Set mit einer Antriebsvorrichtung (100) und wenigstens zwei daran alternativ anschließbaren Presswerkzeugen (200, 200.1),
die Antriebsvorrichtung (100) umfassend eine Grifffläche (10), ein Anschlussteil (30) zum Anschließen der Presswerkzeuge (200, 200.1) und einen Rollenstößel (50) zum Betätigen des angeschlossenen Presswerkzeugs (200'),
wobei das Anschlussteil (30) vorne an der Antriebsvorrichtung (100) angeordnet ist und eine Steckaufnahme (31) aufweist, welche in Einsteckrichtung (E) der Grifffläche (10) vorgelagert ist und in welche jedes der Presswerkzeuge von vorne der Antriebsvorrichtung (100) einschiebbar ist,
wobei ferner das Anschlussteil (30) eine Koppelstelle (32) aufweist, um eine Kraftkoppelung des Anschlussteiles (30) mit dem in die Steckaufnahme (31) eingeschobenen Presswerkzeug zu bewirken,
**dadurch gekennzeichnet, dass** an dem Anschlussteil (30) wenigstens zwei Tiefenanschläge (33, 34) in unterschiedlicher Tiefe der Steckaufnahme (31) vorgesehen sind, und dass die Presswerkzeuge (200, 200.1) jeweils nur für einen der Tiefenanschläge (33, 34) ausgebildet sind und einen Gegenanschlag (210; 210.1) für den jeweils zugehörigen Tiefenanschlag (33; 34) aufweisen, um bei einem Einschieben in die Steckaufnahme (31) gegen den zugehörigen Tiefenanschlag (33; 34) in Kontakt zu gelangen.

2. Set nach Anspruch 1, **dadurch gekennzeichnet, dass** bei den Presswerkzeuge (200, 200.1) jeweils eine mit der Koppelstelle (32) wirkverbindbare Gegenkoppelstelle (220; 220.1) vorgesehen ist, welche in einem Abstand zu dem Gegenanschlag (210; 210.1) vorliegt, und
dass bei der Antriebsvorrichtung (100) die Tiefenanschläge (33, 34) gegenüber der Koppelstelle (32) jeweils in einem Abstand angeordnet sind, der dem Abstand zwischen dem Gegenanschlag (210; 210.1) und der Gegenkoppelstelle (220; 220.1) der jeweils zugehörigen Presszange (200; 200.1) entspricht.

3. Set nach Anspruch 1 oder 2, **dadurch gekennzeichnet, dass** das Anschlussteil (30) zwei Schenkel (36, 37) umfasst, welche einen von planparallelen Wänden (38, 39) begrenzten Spalt (40) zwischen sich einschließen, der zur Ausbildung der Steckaufnahme (31) genutzt ist, wobei die Tiefenanschläge (33, 34) an wenigstens einem der Schenkel (36, 37) angeordnet sind.

4. Set nach Anspruch 3, **dadurch gekennzeichnet, dass** wenigstens einem der Tiefenanschläge (33, 34) ein Wandabschnitt (41) wenigstens einer der planparallelen Wände (38, 39) zugeordnet ist, wobei durch den Wandabschnitt (41) die Breite der Steckaufnahme (31) an die Dicke (D) der dem zugeordneten Tiefenanschlag (33) des zugehörigen Presswerkzeugs (200) angepasst ist, um bei einem Einschieben in die Steckaufnahme (31) das zugehörige Presswerkzeug (200) gegen den zugeordneten Tiefenanschlag (33) zu führen.

5. Set nach Anspruch 3 oder 4, **dadurch gekennzeichnet, dass** den Tiefenanschlägen (33, 34) jeweils ein Wandabschnitt (41; 42) wenigstens einer der planparallelen Wände (38, 39) zugeordnet ist, wobei durch den jeweiligen Wandabschnitt (41; 42) über einen Einsteckabschnitt die Breite der Steckaufnahme (31) an die Dicke (D) der dem jeweils zugeordneten Tiefenanschlag (33; 34) zugehörigen Presswerkzeug (200, 200.1) angepasst ist, und durch den jeweiligen Wandabschnitt (41; 42) die Steckaufnahme (31) sich in Einsteckrichtung (E) verjüngt.

6. Set nach einem der Ansprüche 3 bis 5, **dadurch gekennzeichnet, dass** die Tiefenanschläge (33, 34) paarweise an dem wenigstens einen Schenkel (36) vorgesehen sind und die Tiefenanschläge (33, 33'; 34, 34') wenigstens eines Paares an gegenüberliegenden längsseitigen Randbereichen des wenigstens einen Schenkels (36) angeordnet sind.

7. Set nach Anspruch 6, **dadurch gekennzeichnet, dass** der wenigstens eine Schenkel (36) zumindest im Bereich seiner die Steckaufnahme (31) begrenzenden Wandungen symmetrisch bezüglich einer orthogonal zu den planparallelen Wänden (38, 39) verlaufenden Mittelebene ausgeführt ist.

8. Set nach einem der Ansprüche 3 bis 7, **dadurch gekennzeichnet, dass** die beiden Schenkel (36, 37) zumindest im Bereich der Steckaufnahme (31) spiegelsymmetrisch zueinander ausgebildet sind.

9. Set nach einem der Ansprüche 2 bis 8, **dadurch gekennzeichnet, dass** die Presswerkzeuge (200, 200.1) Presszangen sind, deren Gegenkoppelstelle (220; 220.1) in einem Abstand zu dem Zangenmaul (230; 230.1) in der Weise angeordnet ist, und dass mit kleiner werdender Maulweite der Zangenmäuler (230, 230.1) die Gegenkoppelstelle (220; 220.1) näher an dem jeweiligen Zangenmaul (230; 230.1) liegt.

10. Set nach einem der Ansprüche 2 bis 9, **dadurch gekennzeichnet, dass** die Presswerkzeuge (200, 200.1) Presszangen sind mit jeweils zwei gegeneinander verschwenkbare Pressbacken (2, 2'; 2.1, 2.1'), welche an wenigstens einer Verbindungslasche (3; 3.1) jeweils um eine Schwenkachse (4; 4'; 4.1; 4.1') drehbar gelagert sind und die Schwenkachsen (4, 4'; 4.1, 4.1') zueinander achsparallel und quer zur Flächenseite (5) der Verbindungslasche (3; 3.1) vorliegen,
wobei die Gegenkoppelstelle (220; 220.1) durch eine Bohrung (6) in der wenigstens einen Verbindungslasche (3; 3.1) gebildet ist und ein Flächenabschnitt (7; 7') der Stirnseite der wenigstens einen Verbindungslasche (3; 3.1) eingerichtet ist, den Gegenanschlag (210, 210.1) auszubilden, und
wobei in Richtung von der Bohrung (6) zum Zangenmaul (230; 230.1) gesehen, der als Gegenanschlag nutzbare Flächenabschnitt (7; 7') vor der Mittelachse der Bohrung (6) angeordnet ist.

11. Set nach Anspruch 10, **dadurch gekennzeichnet, dass** in Richtung der Schwenkachsen (4, 4'; 4.1, 4.1') die Presswerkzeuge (200, 200.1) eine unterschiedliche Dicke (D) aufweisen.

12. Set nach einem der vorhergehenden Ansprüche, **dadurch gekennzeichnet, dass** das Set drei an die Antriebsvorrichtung (100) alternativ anschließbare Presswerkzeuge (200, 200.1, 200.2) mit unterschiedlicher Maulweite aufweist,
wobei an dem Anschlussteil (30) der Antriebsvorrichtung (100) ein dritter Tiefenanschlag (35) vorgesehen ist, welcher durch die Öffnungsberandung (31.1) der Steckaufnahme (31) gebildet ist,
wobei an einer der Presswerkzeuge (200, 200.1, 200.2) ein Gegenanschlag (210.2) für den dritten Tiefenanschlag (35) und eine Gegenkoppelstelle (220.2) für die Koppelstelle (32) des Anschlussteiles (30) vorgesehen sind, und
wobei der Gegenanschlag (210.2) gegenüber der Gegenkoppelstelle (220.2) in einem Abstand angeordnet ist, der dem Abstand zwischen dem dritten Tiefenanschlag (35) und der Koppelstelle (32) entspricht.

13. Pressmaschine (300) mit einer Antriebsvorrichtung (100) und einem ausgewählten Presswerkzeug (200, 200.1) aus dem Set nach einem der vorhergehenden Ansprüche, wobei das Presswerkzeug (200) gegen einen der Tiefenanschläge (33, 34) in die Steckaufnahme (31) des Anschlussteiles (30) eingeschoben ist und durch einen Haltebolzen (60) unter Nutzung der Koppelstelle (32) an dem Anschlussteil (30) fixiert ist.

## Claims

1. Set with a drive device (100) and at least two pressing tools (200, 200.1) that can be alternatively connected thereto,
the drive device (100) comprising a gripping surface (10), a connecting part (30) for connecting the pressing tools (200, 200.1) and a roller plunger (50) for activating the connected pressing tool (200'),
wherein the connecting part (30) is disposed on the front on the drive device (100) and has a plug-in receptacle (31), which is upstream in the plug-in direction (E) of the gripping surface (10) and into which each of the pressing tools is insertable from the front of the drive device (100),
wherein furthermore the connecting part (30) has a coupling point (32) in order to effect a force coupling between the connecting part (30) and the pressing tool inserted into the plug-in receptacle (31),
**characterized in that** at least two depth stops (33, 34) are provided on the connecting part (30) at different depths of the plug-in receptacle (31), and that the pressing tools (200, 200.1) are each designed for only one of the depth stops (33, 34) and have a counter stop (210; 210.1) for the respective corresponding depth stop (33; 34) in order to come into contact with the associated depth stop (33; 34) when inserted into the plug-in receptacle (31).

2. Set according to Claim 1, **characterized in that** provided in the pressing tools (200, 200.1) is in each case a counter-coupling point (220; 220.1) which is operatively connectable to the coupling point (32) and which is present at a spacing from the counter stop (210; 210.1), and
**in that** in the drive device (100), the depth stops (33, 34) are in each case disposed at a spacing relative to the coupling point (32), the spacing corresponding to the spacing between the counter stop (210; 210.1) and the counter-coupling point (220; 220.1) of the respective pressing clamp (200; 200.1).

3. Set according to Claim 1 or 2, **characterized in that** the connecting part(30) comprises two legs (36, 37), which between themselves enclose a gap (40) which is delimited by plane-parallel walls (38, 39) and which is used for forming the plug-in receptacle (31), wherein the depth stops (33, 34) are disposed on at least one of the legs (36, 37).

4. Set according to Claim 3, **characterized in that** at least one of the depth stops (33, 34) is assigned a wall portion (41) of at least one of the plane-parallel walls (38, 39), wherein the width of the plug-in receptacle (31) is adapted to the thickness (D) of the assigned depth stop (33) of the associated pressing tool (200) by the wall portion (41) so as to guide the associated pressing tool (200) against the assigned depth stop (33) during insertion into the plug-in receptacle (31).

5. Set according to Claim 3 or 4, **characterized in that** the depth stops (33, 34) are in each case assigned a wall portion (41; 42) of at least one of the plane-parallel walls (38, 39), wherein by way of a plug-in portion the width of the plug-in receptacle (31) is adapted to the thickness (D) of the assigned depth stop (33; 34) of the associated pressing tool (200, 200.1) by the respective wall portion (41; 42), and the plug-in receptacle (31) is tapered in the plug-in direction (E) by the respective wall portion (41; 42).

6. Set according to one of Claims 3 to 5, **characterized in that** the depth stops (33, 34) are provided in pairs on the at least one leg (36), and the depth stops (33, 33'; 34, 34') of at least one pair are disposed on opposite longitudinal peripheral regions of the at least one leg (36).

7. Set according to Claim 6, **characterized in that** the at least one leg (36) at least in the region of its walls delimiting the plug-in receptacle (31), is embodied symmetrically with respect to a central plane extending orthogonally to the plane-parallel walls (38, 39).

8. Set according to one of Claims 3 to 7, **characterized in that** the two legs (36, 37), at least in the region of the plug-in receptacle (31), are designed mirror symmetrically to one another.

9. Set according to one of Claims 2 to 8, **characterized in that** the pressing tools (200, 200.1) are pressing clamps, the counter-coupling point (220; 220.1) of which is disposed at a spacing from the jaw (230; 230.1) in such a way and so that with a decreasing jaw width of the jaws (230, 230.1) the counter-coupling point (220; 220.1) lies closer to the respective jaw (230; 230.1).

10. Set according to one of Claims 2 to 9, **characterized in that** the pressing tools (200, 200.1) are pressing clamps each equipped with two mutually pivoting press jaws (2, 2'; 2.1, 2.1'), which are in each case mounted on at least one connecting lug (3; 3.1) so as to be rotatable about a swivel axis (4; 4'; 4.1; 4.1'), and the swivel axes (4; 4'; 4.1; 4.1') are axially parallel to one other and perpendicular to the surface side (5) of the connecting lug (3; 3.1),
wherein the counter-coupling point (220; 220.1) is formed by a bore (6) in the at least one connecting lug (3; 3.1), and a surface portion (7; 7') of the end face of the at least one connecting lug (3; 3.1) is configured to form the counter stop (210, 210.1), and
when viewed in the direction from the bore (6) to the jaw (230; 230.1), the surface portion (7; 7') which is able to be utilized as a counter stop is disposed in front of the central axis of the bore (6).

11. Set according to Claim 10, **characterized in that** the pressing tools (200, 200.1) have different thicknesses (D) in the direction of the swivel axes (4, 4'; 4.1, 4.1').

12. Set according to one of the preceding claims, **characterized in that** the set has three pressing tools (200, 200.1, 200.2) with different jaw widths that are alternatively connectable to the drive device (100),
wherein a third depth stop (35), which is formed by the opening edge (31.1) of the plug-in receptacle (31), is provided on the connecting part (30) of the drive device (100)
wherein a counter stop (210.2) for the third depth stop (35) and a counter-coupling point (220.2) for the coupling point (32) of the connecting part (30) are provided on one of the pressing tools (200, 200.1, 200.2), and
wherein the counter stop (210.2) is disposed at a spacing relative to the counter-coupling point (220.2), the spacing corresponding to the spacing between the third depth stop (35) and the coupling point (32).

13. Pressing machine (300) with a drive device (100) and a pressing tool (200, 200.1) selected from the set according to one of the preceding claims, wherein the pressing tool (200) is inserted into the plug-in receptacle (31) of the connecting part (30) against one of the depth stops (33, 34), and is fixed to the connecting part (30) by a retaining bolt (60) while utilizing the coupling point (32).

## Revendications

1. Ensemble avec un dispositif d'entraînement (100) et au moins deux outils de pressage (200, 200.1) pouvant y être raccordés en alternance,
le dispositif d'entraînement (100) comprenant une surface de préhension (10), une pièce de raccordement (30) pour raccorder les outils de pressage (200, 200.1) et un poussoir à galet (50) pour actionner l'outil de pressage (200') raccordé,
la pièce de raccordement (30) étant agencée à l'avant du dispositif d'entraînement (100) et présentant un logement d'enfichage (31) qui est placé en amont de la surface de préhension (10) dans la direction d'enfichage (E) et dans lequel chacun des outils de pressage peut être inséré par l'avant du dispositif d'entraînement (100),
en outre, la pièce de raccordement (30) présentant un point de couplage (32) pour réaliser un couplage de force de la pièce de raccordement (30) avec l'outil de pressage inséré dans le logement d'enfichage (31),
**caractérisé en ce qu'**au moins deux butées de profondeur (33, 34) sont prévues sur la pièce de raccordement (30) à des profondeurs différentes du logement d'enfichage (31), et **en ce que** les outils de pressage (200, 200.1) sont réalisés chacun pour une seule des butées de profondeur (33, 34) et présentent une contre-butée (210 ; 210.1) pour la butée de profondeur (33 ; 34) respectivement associée, afin de venir en contact contre la butée de profondeur (33 ; 34) associée lors d'une insertion dans le logement d'enfichage (31).

2. Ensemble selon la revendication 1, **caractérisé en ce que**, pour les outils de pressage (200, 200.1), il est prévu à chaque fois un contre-point de couplage (220 ; 220.1) pouvant être relié activement au point de couplage (32), qui se trouve à une distance de la contre-butée (210 ; 210.1), et
**en ce que**, dans le dispositif d'entraînement (100), les butées de profondeur (33, 34) sont agencées par rapport au point de couplage (32) respectivement à une distance qui correspond à la distance entre la contre-butée (210 ; 210.1) et le contre-point de couplage (220 ; 220.1) de la pince à sertir (200 ; 200.1) respectivement associée.

3. Ensemble selon la revendication 1 ou 2, **caractérisé en ce que** la pièce de raccordement (30) comprend deux branches (36, 37) qui enferment entre elles une fente (40) délimitée par des parois planes et parallèles (38, 39), qui est utilisée pour former le logement d'enfichage (31), les butées de profondeur (33, 34) étant agencées sur au moins une des branches (36, 37).

4. Ensemble selon la revendication 3, **caractérisé en ce qu'**à au moins l'une des butées de profondeur (33, 34) est associée une section de paroi (41) d'au moins l'une des parois planes et parallèles (38, 39), la section de paroi (41) permettant d'adapter la largeur du logement d'enfichage (31) à l'épaisseur (D) de la butée de profondeur (33) associée de l'outil de pressage (200) correspondant, afin de guider l'outil de pressage (200) correspondant contre la butée de profondeur (33) associée lors d'une insertion dans le logement d'enfichage (31).

5. Ensemble selon la revendication 3 ou 4, **caractérisé en ce qu'**une section de paroi (41 ; 42) d'au moins l'une des parois planes et parallèles (38, 39) est associée à chacune des butées de profondeur (33, 34), la largeur du logement d'enfichage (31) étant adaptée à l'épaisseur (D) de l'outil de pressage (200, 200.1) associé à la butée de profondeur (33 ; 34) respectivement associée par la section de paroi (41 ; 42) respective par l'intermédiaire d'une section d'enfichage, et le logement d'enfichage (31) se rétrécissant dans la direction d'enfichage (E) par la section de paroi respective (41 ; 42).

6. Ensemble selon l'une quelconque des revendications 3 à 5, **caractérisé en ce que** les butées de profondeur (33, 34) sont prévues par paires sur l'au moins une branche (36) et les butées de profondeur (33, 33' ; 34, 34') d'au moins une paire sont agencées sur des zones de bord longitudinales opposées de l'au moins une branche (36).

7. Ensemble selon la revendication 6, **caractérisé en ce que** l'au moins une branche (36) est réalisée, au moins dans la zone de ses parois délimitant le logement d'enfichage (31), de manière symétrique par rapport à un plan médian s'étendant orthogonalement aux parois planes et parallèles (38, 39).

8. Ensemble selon l'une quelconque des revendications 3 à 7, **caractérisé en ce que** les deux branches (36, 37) sont réalisées sous forme symétrique l'une de l'autre au moins dans la zone du logement d'enfichage (31).

9. Ensemble selon l'une quelconque des revendications 2 à 8, **caractérisé en ce que** les outils de pressage (200, 200.1) sont des pinces de pressage dont le contre-point de couplage (220 ; 220.1) est agencé à une distance de la mâchoire de pince (230 ; 230.1) de telle sorte que, lorsque la largeur de mâchoire des mâchoires de pince (230, 230.1) diminue, le contre-point de couplage (220 ; 220.1) se rapproche de la mâchoire de pince respective (230 ; 230.1).

10. Ensemble selon l'une quelconque des revendications 2 à 9, **caractérisé en ce que** les outils de pressage (200, 200.1) sont des pinces de pressage avec chacune deux mâchoires de pressage (2, 2' ; 2.1, 2.1') pouvant pivoter l'une par rapport à l'autre, qui sont montées sur au moins une patte de liaison (3 ; 3.1) de manière à pouvoir tourner chacune autour d'un axe de pivotement (4 ; 4' ; 4.1 ; 4.1') et les axes de pivotement (4, 4' ; 4.1, 4.1') sont en parallélisme axial entre eux et transversaux par rapport au côté de surface (5) de la patte de liaison (3 ; 3.1),
le contre-point de couplage (220 ; 220.1) étant formé par un alésage (6) dans l'au moins une patte de liaison (3 ; 3.1) et une section de surface (7 ; 7') du côté frontal de l'au moins une patte de liaison (3 ; 3.1) étant adaptée pour réaliser la contre-butée (210 ; 210.1), et
la section de surface (7 ; 7') utilisable en tant que contre-butée étant agencée devant l'axe médian de l'alésage (6), vu dans la direction de l'alésage (6) vers la mâchoire de pince (230 ; 230.1).

11. Ensemble selon la revendication 10, **caractérisé en ce que** dans la direction des axes de pivotement (4, 4' ; 4.1, 4.1'), les outils de pressage (200, 200.1) présentent une épaisseur (D) différente.

12. Ensemble selon l'une quelconque des revendications précédentes, **caractérisé en ce que** l'ensemble présente trois outils de pressage (200, 200.1, 200.2) pouvant être raccordés alternativement au dispositif d'entraînement (100) avec des largeurs de mâchoires différentes,
une troisième butée de profondeur (35) étant prévue sur la pièce de raccordement (30) du dispositif d'entraînement (100), laquelle est formée par le bord d'ouverture (31.1) du logement d'enfichage (31),
une contre-butée (210.2) pour la troisième butée de profondeur (35) et un contre-point de couplage (220.2) pour le point de couplage (32) de la pièce de raccordement (30) étant prévus sur l'un des outils de pressage (200, 200.1, 200.2), et
la contre-butée (210.2) étant agencée par rapport au contre-point de couplage (220.2) à une distance qui correspond à la distance entre la troisième butée de profondeur (35) et le point de couplage (32).

13. Machine de pressage (300) avec un dispositif d'entraînement (100) et un outil de pressage (200, 200.1) sélectionné dans l'ensemble selon l'une quelconque des revendications précédentes, l'outil de pressage (200) étant inséré contre l'une des butées de profondeur (33, 34) dans le logement d'enfichage (31) de la pièce de raccordement (30) et étant fixé à la pièce de raccordement (30) par un boulon de retenue (60) en utilisant le point de couplage (32).
